# FASCICULE DE BREVET EUROPEEN

(11) **EP 3 812 690 B1**
(45) Date de publication et mention de la délivrance du brevet: **01.11.2023**
(21) Numéro de dépôt: 20202966.6
(22) Date de dépôt: 21.10.2020
(51) Int. Cl.: F41F 3/08, F42B 19/00, F42B 22/00

(54) **PROCÉDÉ ET SYSTÈME D'OPTIMISATION DE LA STRATÉGIE D'ATTAQUE D'AU MOINS UNE CIBLE PAR AU MOINS UNE ARME SOUS-MARINE LANCÉE DEPUIS UN PORTEUR**
VERFAHREN UND SYSTEM ZUR OPTIMIERUNG DER ANGRIFFSSTRATEGIE VON MINDESTENS EINEM ZIEL DURCH MINDESTENS EINE VON EINEM TRÄGER ABGEFEUERTE UNTERWASSERWAFFE
METHOD AND SYSTEM FOR OPTIMISING THE ATTACK STRATEGY OF AT LEAST ONE TARGET BY AT LEAST ONE UNDERWATER WEAPON LAUNCHED FROM A CARRIER

(30) Priorité: 21.10.2019 FR 1911740
(43) Date de publication de la demande: 28.04.2021
(73) Titulaire: Naval Group, 75015 Paris (FR)
(72) Inventeur: GEIGER, Vincent, 44620 La Montagne (FR)
(74) Mandataire: Lavoix

(56) Documents cités:
- DE-B3-102013 016 645
- FR-A1- 3 022 881

## Description

La présente invention concerne un système d'optimisation de la stratégie d'attaque d'au moins une cible par au moins une arme sous-marine lancée depuis un porteur et un procédé d'optimisation correspondant.

On trouvera dans les documents FR 3 022 881 et DE 10 2013 016645, des exemples de tels systèmes et de ce type de porteurs.

On sait que les armes sous-marines telles que, par exemple, des torpilles lancées à partir d'un porteur tel qu'un navire de surface ou encore un sous-marin ou autre, embarquent une centrale de guidage dans un module de mission.

La centrale de guidage est alors programmée et codée avec l'ensemble des règles de la stratégie d'attaque.

L'intégration de nouveaux scenarii et de nouvelles règles se traduit alors par la nécessité de reprogrammer la centrale de guidage.

On sait également que de telles armes sous-marines telles que par exemple les torpilles, disposent d'une liaison de données avec le porteur comme par exemple avec le navire porteur.

Il est ainsi possible de guider manuellement l'arme en utilisant ces liaisons pour permettre une transmission d'instructions d'un opérateur depuis le navire porteur vers l'arme sous-marine et ainsi d'adapter les stratégies de mission en temps réel, tant que la liaison n'est pas coupée.

Le but de l'invention est d'améliorer encore ces systèmes.

A cet effet l'invention selon revendication 1 a pour objet un système d'optimisation de la stratégie d'attaque d'au moins une cible par au moins une arme sous-marine lancée depuis un porteur, le système se composant d'au moins une arme sous-marine et d'un porteur apte à lancer la ou chaque arme sous-marine et d'au moins un module d'intelligence artificielle à apprentissage, caractérisé en ce que la ou chaque arme et le porteur comportent des moyens d'acquisition de données de comportement de ladite au moins une cible, de ladite au moins une arme et du porteur, et des moyens de transmission de ces informations à destination dudit au moins un module d'intelligence artificielle à apprentissage adapté pour délivrer des informations d'optimisation de stratégie d'attaque à ladite au moins une arme.

Dans des modes de réalisation particuliers de l'invention, ce système d'optimisation de la stratégie d'attaque d'au moins une cible par au moins une arme sous-marine lancée depuis un porteur présente en outre l'une ou plusieurs des caractéristiques suivantes, prise(s) isolement ou suivant toute(s) combinaison(s) techniquement possible(s) :
- le porteur et ladite au moins une arme comprennent chacun un module d'intelligence artificielle à apprentissage ;
- des règles de sécurité de stratégie d'attaque sont fixées dans ladite au moins une arme pour éviter toute attaque indésirable ;
- ladite au moins une arme comporte des moyens formant centrale de guidage dans un module de mission, adapté pour prendre le contrôle de l'arme en cas de rupture de la liaison entre ladite au moins une arme et le porteur ;
- les informations de guidage issues du porteur sont prioritaires sur celles issues de l'arme elle-même ;
- le module d'intelligence artificielle comporte un module d'apprentissage basé sur des réseaux neuronaux.

Selon un autre aspect, l'invention selon revendication 7 a également pour objet un procédé d'optimisation de la stratégie d'attaque d'au moins une cible par au moins une arme sous-marine lancée depuis un porteur, en mettant en oeuvre au moins un module d'intelligence artificielle.

Selon une particularité, le module d'intelligence artificielle est chargé à l'aide d'informations collectées et/ou simulées puis interprétées afin de permettre son apprentissage et son application à cette optimisation.

L'invention sera mieux comprise à la lecture de la description qui va suivre donnée uniquement à titre d'exemple et faite en se référant au dessin annexé qui représente un schéma synoptique illustrant la structure et le fonctionnement d'un système d'optimisation de la stratégie d'attaque d'au moins une cible par au moins une arme sous-marine.

On a en effet illustré sur ces figures, une arme sous-marine désignée par la référence générale 1 et constituée par exemple par une torpille.

Cette arme sous-marine est par exemple lancée depuis un porteur tel qu'un navire, désigné par la référence générale 2, ce navire porteur pouvant être un sous-marin ou encore un bâtiment de surface.

L'arme ou chacune des armes et le navire porteur comportent alors des moyens d'acquisition de données de comportement de ladite au moins une cible, de ladite au moins une arme et du navire porteur, ces moyens étant désignés par la référence générale 3 pour l'arme sous-marine et 4 pour le navire porteur.

Des moyens 5 de transmission de ces informations sont prévus entre ces capteurs et au moins à un module d'intelligence artificielle a apprentissage désigné par la référence générale 6 sur cette figure.

Ceci permet au module d'intelligence artificielle à apprentissage 6 d'avoir un accès à la fois aux moyens d'acquisition de données de l'au moins une arme 1 et du navire porteur 2.

Les moyens d'acquisition 4 du porteur sont généralement plus performants, le module d'intelligence artificielle à apprentissage 6 a alors à sa disposition des données de meilleure qualité et le résultat de l'optimisation de la stratégie d'attaque gagne en pertinence.

Dans l'exemple illustré sur cette figure, un seul module d'intelligence artificielle est intégré dans le navire porteur.

Il va de soi bien entendu que d'autres modes de réalisation peuvent être envisagés, ce module étant intégré dans l'arme sous-marine et/ou dans le navire porteur.

Ce module d'intelligence artificielle à apprentissage 6 est alors adapté pour délivrer des informations d'optimisation de stratégie d'attaque à ladite au moins une arme.

Ceci est par exemple assuré par des moyens formant centrale de guidage intégrés dans un module de mission 8 de l'arme.

Ces moyens et ce module sont alors adaptés notamment pour prendre le contrôle de l'arme en cas de rupture de la liaison entre ladite au moins une arme et le navire porteur et des règles de sécurité de stratégie d'attaque sont fixées dans cette arme pour éviter toute attaque indésirable, par exemple dans le module de mission 8.

Par ailleurs, les informations de guidage issues du navire porteur sont prioritaires sur celles issues de l'arme elle-même.

Ce navire porteur 2 peut également comporter un module de mission désigné par la référence générale 9.

On notera également que le module d'intelligence artificielle comporte par exemple un module d'apprentissage basé sur des réseaux neuronaux.

Dans ce cas, on met alors en oeuvre un tel module d'intelligence artificielle dans le cadre d'un procédé d'optimisation dans la stratégie d'attaque d'au moins une cible par une arme sous-marine lancée depuis un porteur tel qu'un navire.

Ce module d'intelligence artificielle est alors chargé à l'aide d'informations collectées et/ou simulées puis interprétées, afin de permettre son apprentissage et son application à cette optimisation.

Bien entendu, d'autres modes de réalisation encore peuvent être envisagés.

Dans l'exemple illustré on peut alors considérer qu'il existe une relation maitre/esclave entre le module du porteur et le module de l'arme.

Tant que la torpille est reliée au porteur par une liaison de données, le module du porteur transmet les informations de guidage à l'arme sous-marine en contournant le module correspondant de la torpille.

Une fois que la liaison est interrompue, par exemple lorsque la longueur maximale de câble est atteinte, ou volontairement pour amorcer une dernière phase d'approche, ou à la suite d'une manoeuvre brusque du porteur etc..., le module de l'arme sous-marine prend le relais et fournit des instructions de guidage en s'appuyant sur son propre réseau de capteurs.

C'est dans ce cas qu'on intègre le module d'intelligence artificielle activé après apprentissage.

Ce module d'apprentissage peut alors utiliser des données collectées lors de déploiements antérieurs ou issues de simulation d'engagement.

Comme le module d'intelligence artificielle ne s'appuie pas sur un corps de règles prédéfini, il est capable de proposer une solution à une situation non prévue ou non programmée.

Dans un mode de réalisation, l'arme 1 embarque un module d'intelligence artificielle à apprentissage communiquant avec le module de guidage.

Cela permet au module d'intelligence artificielle à apprentissage de traiter les données issues des moyens d'acquisition de l'arme et ainsi de continuer à optimiser la stratégie d'attaque une fois la liaison de donnée interrompue entre le porteur et l'arme.

## Revendications

1. Système d'optimisation de la stratégie d'attaque d'au moins une cible par au moins une arme sous-marine (1) lancée depuis un porteur (2), le système se composant d'au moins une arme sous-marine et d'un porteur apte à lancer la ou chaque arme sous-marine et d'au moins un module d'intelligence artificielle (6) à apprentissage, **caractérisé en ce que** la ou chaque arme et le porteur comportent des moyens (3, 4) d'acquisition de données de comportement de ladite au moins une cible, de ladite au moins une arme et du porteur, et des moyens (5) de transmission de ces informations à destination dudit au moins un module d'intelligence artificielle (6) à apprentissage adapté pour délivrer des informations d'optimisation de stratégie d'attaque à ladite au moins une arme (1).

2. Système d'optimisation de la stratégie d'attaque selon la revendication 1, **caractérisé en ce que** le porteur (2) et ladite au moins une arme (1) comprennent chacun un module d'intelligence artificielle à apprentissage.

3. Système d'optimisation de la stratégie d'attaque selon la revendication 1 ou 2, **caractérisé en ce que** des règles de sécurité de stratégie d'attaque sont fixées dans ladite au moins une arme pour éviter toute attaque indésirable.

4. Système d'optimisation de la stratégie d'attaque selon l'une quelconque des revendications précédentes, **caractérisé en ce que** ladite au moins une arme (1) comporte des moyens formant centrale de guidage dans un module de mission (8), adapté pour prendre le contrôle de l'arme (1) en cas de rupture de la liaison entre ladite au moins une arme et le porteur.

5. Système d'optimisation de la stratégie d'attaque selon la revendication 3, **caractérisé en ce que** les informations de guidage issues du porteur sont prioritaires sur celles issues de l'arme elle-même.

6. Système d'optimisation de la stratégie d'attaque selon l'une quelconque des revendications précédentes, **caractérisé en ce que** le module d'intelligence artificielle comporte un module d'apprentissage basé sur des réseaux neuronaux.

7. Procédé d'optimisation de la stratégie d'attaque d'au moins une cible par au moins une arme sous-marine lancée depuis un porteur, implémenté dans un système d'optimisation selon l'une quelconque des revendications 1 à 6, en mettant en oeuvre au moins un module d'intelligence artificielle.

8. Procédé d'optimisation de la stratégie d'attaque selon la revendication 7, **caractérisé en ce que** le module d'intelligence artificielle est chargé à l'aide d'informations collectées et/ou simulées puis interprétées afin de permettre son apprentissage et son application à cette optimisation.

## Patentansprüche

1. System zur Optimierung der Angriffsstrategie von mindestens einem Ziel durch mindestens eine von einem Träger (2) abgefeuerte Unterwasserwaffe (1), wobei sich das System aus mindestens einer Unterwasserwaffe und einem Träger zusammensetzt, der imstande ist, die oder jede Unterwasserwaffe abzufeuern, sowie aus mindestens einem lernfähigen Modul (6) für künstliche Intelligenz, **dadurch gekennzeichnet, dass** die oder jede Waffe und der Träger Mittel (3, 4) zur Erfassung von Verhaltensdaten des mindestens einen Ziels, der mindestens einen Waffe und des Trägers sowie Mittel (5) zur Übertragung dieser Informationen an das mindestens eine lernfähige Modul (6) für künstliche Intelligenz aufweisen, das zur Bereitstellung der Informationen zur Optimierung der Angriffsstrategie an die mindestens eine Waffe (1) geeignet ist.

2. System zur Optimierung der Angriffsstrategie nach Anspruch 1, **dadurch gekennzeichnet, dass** der Träger (2) und die mindestens eine Waffe (1) jeweils ein lernfähiges Modul für künstliche Intelligenz umfassen.

3. System zur Optimierung der Angriffsstrategie nach Anspruch 1 oder 2, **dadurch gekennzeichnet, dass** in der mindestens einen Waffe Sicherheitsregeln für die Angriffsstrategie festgelegt sind, um unerwünschte Angriffe zu verhindern.

4. System zur Optimierung der Angriffsstrategie nach einem der vorhergehenden Ansprüche, **dadurch gekennzeichnet, dass** die mindestens eine Waffe (1) Mittel umfasst, die in einem Missionsmodul (8) eine Führungszentrale bilden, die geeignet sind, die Kontrolle über die Waffe (1) zu übernehmen, wenn die Verbindung zwischen der mindestens einen Waffe und dem Träger abreißt.

5. System zur Optimierung der Angriffsstrategie nach Anspruch 3, **dadurch gekennzeichnet, dass** die vom Träger stammenden Führungsinformationen Vorrang vor den von der Waffe selbst stammenden Informationen haben.

6. System zur Optimierung der Angriffsstrategie nach einem der vorhergehenden Ansprüche, **dadurch gekennzeichnet, dass** das Modul für künstliche Intelligenz ein auf neuronalen Netzen basierendes Lernmodul aufweist.

7. Verfahren zur Optimierung der Angriffsstrategie von mindestens einem Ziel durch mindestens eine von einem Träger abgefeuerte Unterwasserwaffe, das in ein Optimierungssystem nach einem der Ansprüche 1 bis 6 implementiert ist, durch Anwendung mindestens eines Moduls für künstliche Intelligenz.

8. Verfahren zur Optimierung der Angriffsstrategie nach Anspruch 7, **dadurch gekennzeichnet, dass** das Modul für künstliche Intelligenz mit gesammelten und/oder simulierten Informationen geladen wird, die dann interpretiert werden, um sein Lernen und seine Anwendung auf diese Optimierung zu gestatten.

## Claims

1. System for optimising the attack strategy of at least one target by at least one underwater weapon (1) launched from a carrier (2), the system consisting of at least one underwater weapon and a carrier capable of launching the or each underwater weapon and of at least one learning artificial intelligence module (6), **characterised in that** the or each weapon and the carrier comprise means (3, 4) for acquiring behaviour data from the said at least one target, the said at least one weapon and the carrier, and means (5) for transmitting this information to the said at least one learning artificial intelligence module (6) adapted to deliver attack strategy optimisation information to the said at least one weapon (1).

2. System for optimising the attack strategy according to claim 1, **characterised in that** the carrier (2) and said at least one weapon (1) each comprise a learning artificial intelligence module.

3. System for optimising the attack strategy according to claim 1 or 2, **characterised in that** attack strategy security rules are set in the said at least one weapon to prevent any undesirable attack.

4. System for optimising the attack strategy according to any one of the preceding claims, **characterised in that** said at least one weapon (1) comprises means forming a guidance centre in a mission module (8), adapted to take control of the weapon (1) in the event of the link between said at least one weapon and the carrier being broken.

5. System for optimising the attack strategy according to claim 3, **characterised in that** the guidance information from the carrier takes priority over that from the weapon itself.

6. System for optimising the attack strategy according to any one of the preceding claims, **characterised in that** the artificial intelligence module comprises a learning module based on neural networks.

7. Method for optimising the strategy for attacking at least one target by at least one underwater weapon launched from a carrier, implemented in an optimisation system according to any one of claims 1 to 6, by implementing at least one artificial intelligence module.

8. Method of optimising the attack strategy according to claim 7, **characterised in that** the artificial intelligence module is loaded using information collected and/or simulated and then interpreted in order to enable it to be learned and applied to this optimisation.
